# EUROPÄISCHE PATENTANMELDUNG

(11) **EP 1 283 354 A2**
(43) Veröffentlichungstag der Anmeldung: **12.02.2003**
(21) Anmeldenummer: 02016623.7
(22) Anmeldetag: 25.07.2002
(51) Int. Cl.: F02M 47/02, F02M 59/46, F02M 55/00

(54) **Kraftstoffeinspritzeinrichtung**

(30) Priorität: 11.08.2001 DE 10139680
(71) Anmelder: ROBERT BOSCH GMBH, 70442 Stuttgart (DE)
(72) Erfinder: Leonardi, Cornelio, 70327 Stuttgart (DE); Haeberer, Rainer, 75015 Bretten (DE); Balice, Marco, 70435 Stuttgart (DE); Clauss, Helmut, 71735 Eberdingen (DE); Schaal, Hans-Peter, 73614 Schorndorf (DE); Rettich, Andreas, 71083 Herrenberg (DE); Rueckle, Markus, 70567 Stuttgart (DE)

(57) **Zusammenfassung**

Eine Kraftstoffeinspritzeinrichtung (1) umfasst einen Injektor (3') und ein Magnetventil (8) zur Steuerung des Einspritzvorgangs. Das Magnetventil (8) weist in seinem Innenraum mindestens einen ersten Strömungskanal zur Hindurchführung von Kraftstoff durch einen Ankerraum (16) des Magnetventils (8) und mindestens einen zweiten Strömungskanal zur Rückführung von Kraftstoff aus dem Magnetventil (8) heraus in Richtung Magnetventilöffnung auf. Der mindestens eine zweite Strömungskanal ist mit einer Kraftstoffrückführung in einen Kraftstofftank verbunden. Diese Strömungsführung gewährleistet eine Entlüftung des Ankerraums (16) bei Berücksichtigung eines möglichst geringen Bauraums der Kraftstoffeinspritzeinrichtung (1).

## Beschreibung

### Stand der Technik

Die Erfindung betrifft eine Kraftstoffeinspritzeinrichtung mit einem Injektor und mit einem Magnetventil zur Steuerung des Einspritzvorgangs. Vorzugsweise ist das Magnetventil (Stellmagnet) aus durch den Bauraum bedingten Gründen quer, d.h. 90° zum Injektor, am Injektorgehäuse angeflanscht.

Eine derartige Kraftstoffeinspritzeinrichtung ist beispielsweise durch die EP 0 907 018 A2 bekannt geworden.

Probleme bereitet die Entlüftung des Ankerraums des Magnetventils. Bei der bekannten Kraftstoffeinspritzeinrichtung wird vorgeschlagen, an einem dem Injektor abgewandten Ende des Magnetventils einen Kraftstoffrücklauf vorzusehen. Dies kann zu Bauraumproblemen führen. Findet eine unzureichende Entlüftung, d. h. eine Bildung von Luftblasen im Ankerraum statt, kommt es zu einer mangelnden Dämpfung bei fehlendem Kraftstoff. Der Anker neigt in derartigen Fällen zu Schwingungen.

### Vorteile der Erfindung

Zur Vermeidung dieser Probleme wird eine Kraftstoffeinspritzung gemäß Patentanspruch 1 vorgeschlagen. Durch die Strömungsführung im Magnetventil wird innerhalb der Randbedingungen eine Entlüftung des Ankerraums des Magnetventils, d. h. ein möglichst vollständig nur mit Kraftstoff gefüllter Ankerraum, gewährleistet. Damit verbunden ist eine ausreichende Ankerdämpfung und demzufolge eine gute Injektordynamik und insbesondere eine Realisierung eines geringen Abstands zwischen der Vor- und Haupteinspritzung. Als Folge davon reduziert sich überdies die Rücklaufmenge.

### Zeichnung

Ein Ausführungsbeispiel der Erfindung wird anhand schematischer Darstellungen näher erläutert. Es zeigt:
- **Fig. 1**: einen Teil einer Kraftstoffeinspritzeinrichtung mit einem Magnetventil zur Steuerung der Kraftstoffeinspritzung im Längsschnitt;
- **Fig. 2**: einen vergrößerten Ausschnitt eines Querschnitts entlang der Linie II-II in Fig. 1;
- **Fig. 3**: einen vergrößerten Ausschnitt eines Querschnitts entlang der Linie III-III in Fig. 1.

### Beschreibung des Ausführungsbeispiels

Aus der **Fig. 1** ist der Aufbau eines Teils einer Kraftstoffeinspritzeinrichtung **1** ersichtlich. Der allgemeine Aufbau einer derartigen Kraftstoffeinspritzeinrichtung 1 ist bekannt und beispielsweise in der EP 0 907 018 A2 beschrieben. Daher zeigt Fig. 1 nur den oberen Teil. Eine Druckleitung **2** in einem Gehäuse **3** eines Injektors **3'** der Kraftstoffeinspritzeinrichtung 1 führt unter Hochdruck stehenden Kraftstoff zu einem in der Fig. 1 nicht dargestellten Düsenraum. Eine Druckstange **4** liegt an einer ebenfalls nicht dargestellten Düsennadel derart an, dass diese von einer Offenstellung in eine Schließstellung bzw. umgekehrt bewegt werden kann. Die Bewegung der Düsennadel wird über das Druckverhältnis in einem Kontrollraum **5** zu dem Düsenraum gesteuert, da der Kontrollraum 5 in einem Ventilstück **6** über eine Druckleitung **7** ebenfalls mit unter Hochdruck stehendem Kraftstoff befüllt wird. Der Kontrollraum 5 kann zur Durchführung der Kraftstoffeinspritzung druckentlastet werden, indem der Kontrollraum 5 mit Hilfe eines unter einem 90° Winkel zur Druckstange angeordneten Magnetventils **8** an eine Rücklaufbohrung durchgängig angeschlossen wird, die mit einem Kraftstofftank in Verbindung steht. Das Magnetventil 8 verschließt eine Öffnung in einer Ventilplatte **9** über eine druckbeaufschlagbare Kugel **10**. Das in seinem funktionalen Aufbau bekannte Magnetventil 8 umfasst weiterhin eine Ankerführung **11**, einen Ankerbolzen **12**, eine Ankerplatte **13**, eine Ventilfeder **14** und eine Ankerplattenfeder **15**. Wird der Ankerbolzen 15 bei Anströmung des Magnetventils 8 zurückgezogen (geöffnete Ventilstellung), so wird die Druckentlastung des Kontrollraum 5 eingeleitet. Dabei kommt es zu der fett bzw. gepunktet eingezeichneten Strömungsführung innerhalb des Magnetventils 8. Eine Luftblasenbildung in einem Ankerraum **16** des Magnetventils 8 wird vermieden, weil die Strömungsführung Luftblasen mitreißt und aus dem Magnetventil 8 nach außen führt. Eine Leckageleitung **17** zur Rückführung von Kraftstoff aus einem Druckstangenraum bei Offenstellung der Düsennadel ist mit einem unteren Strömungskanal **18** verbunden, so dass an dieser Stelle eine Vereinigung einer Leckagemenge aus dem Druckstangenbereich und einer Steuermenge an Kraftstoff aus dem Kontrollbereich stattfindet. Die Luftblasen werden zunächst in einen oberen Strömungskanal **19** und anschließend in die Rücklaufbohrung und somit aus dem Magnetventil 8 gedrängt. Kraftstoff wird im Magnetventil 8 umgeleitet und wieder heraus geführt. Es wird eine Strömungsführung über Strömungskanäle ausgebildet, die einen Rückstau vermeidet. Nach dem Eintritt von Kraftstoff aus dem Kontrollraum 5 in das Magnetventil 8 wird der Eingangskanal in zwei Strömungspfade **S**₁ und **S**₂ aufgeteilt, um Kraftstoff bis zur Ventilfeder 14 zu führen, dort vorzugsweise zu vereinigen, anschließend wieder gegenläufig auf zwei weiteren Strömungspfaden **S**₃ und **S**₄ in Richtung Eingangskanal (Ventilplatte 9) herauszuführen und dem Kraftstofftank erneut zuzuführen (Kraftstoffrückführung gepunktet angedeutet).

Zur Abdichtung der Anordnung werden eine harte metallische Dichtung **20** zur Abdichtung zwischen dem Gehäuse 3 und dem Ventilstück 6, eine Hochdruckdichtung **21** aus Teflon® zur Abdichtung zwischen dem Druckstangenraum und einem Ringkanal **22,** eine Hochdruckabdichtung **23** aus Teflon® im Zusammenwirken mit einem Stützring **24** zur Abdichtung zwischen dem Kontrollraum 5 und dem Ringkanal 22 und schließlich eine harte metallische Hochdruckdichtung **25** zur Abdichtung zwischen dem Kontrollraum 5 und dem Magnetventil 8 verwendet. Die Anordnung der Dichtungen 20, 21, 23, 25 berücksichtigt die an den Dichtungen 20, 21, 23, 25 anliegenden Drücke. Für große Drücke werden harte metallische Dichtungen vorgeschlagen. Bei Dichtungen, die kleineren Drücken ausgesetzt sind oder bei denen eine geringere Auswirkung einer Undichtheit auftritt, werden Teflon® dichtungen vorgeschlagen. Der Kontrollraum 5 ist nach oben durch eine harte Abdichtung begrenzt. Die Dichtung 23 wird durch den auf die Dichtung 23 wirkenden Druck nach oben gedrückt, wodurch der Kontrollraum 5 möglichst minimal gehalten wird. Über den Stützring 24 und die Formgebung des Raumes um die Dichtung 23 wird die Dichtung 23 in eine definierte axiale Lage gebracht. Da die Druckdifferenz zwischen Ringkanal 22 und Kontrollraum 5 kleiner ist als die Druckdifferenz zwischen Kontrollraum 5 und Gehäuse 3 rechtfertigt sich die Verwendung des Dichtmaterials Teflon®.

Um eine gezielte radiale Montage des Ventilstücks 6 zu gewährleisten, da sich die Verbindungsbohrungen treffen müssen, wird mittels eines metallischen Stiftes **26** gemäß **Fig. 2** eine radiale Fixierung zwischen dem Gehäuse 3 und dem Ventilstück 6 vorgenommen. Sowohl im Gehäuse 3 als auch im Ventilstück 6 ist eine halbkreisförmige Bohrung **27, 28** vorgesehen, in deren Zwischenraum der Stift 26 eingedrückt wird und so eine klare Zuordnung vorgibt. Durch die Anordnung der Fixierung auf großem Durchmesser ist die Zuordnung toleranzunempfindlich. Über dem Verbindungsstück 6 liegt eine Scheibe **29** mit zwei Nasen **30** gemäß **Fig. 3**, von denen in dem Ausschnitt der Fig. 3 nur eine dargestellt ist. Die Nasen 30 ragen in das Gehäuse 3 hinein und verhindern somit ein Verdrehen der Scheibe 27 beim Anziehen einer Verschlussschraube **31**. Ein Verdrehen des Ventilstücks 6 beim Anziehen der Verschlussschraube 29 ist damit ausgeschlossen.

### BEZUGSZEICHENLISTE

- 1: Kraftstoffeinspritzeinrichtung
- 2: Druckleitung
- 3: Gehäuse
- 3': Injektor
- 4: Druckstange
- 5: Kontrollraum
- 6: Ventilstück
- 7: Druckleitung
- 8: Magnetventil
- 9: Ventilplatte
- 10: Kugel
- 11: Ankerführung
- 1 2: Ankerbolzen
- 13: Ankerplatte
- 14: Ventilfeder
- 1 5: Ankerplattenfeder
- 16: Ankerraum
- 17: Leckageleitung
- 18: Unterer Strömungskanal
- 19: Oberer Strömungskanal
- 20: Dichtung
- 21: Dichtung
- 22: Ringkanal
- 23: Dichtung
- 24: Stützring
- 25: Dichtung
- 26: Stift
- 27: Bohrung
- 28: Bohrung
- 29: Scheibe
- 30: Nase
- 31: Verschlussschraube
- S₁: Strömungspfad
- S₂: Strömungspfad
- S₃: Strömungspfad
- S₄: Strömungspfad

## Patentansprüche

1. Kraftstoffeinspritzeinrichtung (1) mit einem Injektor (3') und mit einem Magnetventil (8) zur Steuerung des Einspritzvorgangs, das in seinem Innenraum mindestens einen ersten Strömungskanal zur Hindurchführung von Kraftstoff durch einen Ankerraum (16) des Magnetventils (8) und mindestens einen zweiten Strömungskanal zur Rückführung von Kraftstoff aus dem Magnetventil (8) heraus in Richtung Magnetventilöffnung aufweist, wobei der mindestens eine zweite Strömungskanal mit einer Kraftstoffrückführung in einen Kraftstofftank verbunden ist.

2. Kraftstoffeinspritzeinrichtung nach Anspruch 1, **dadurch gekennzeichnet, dass** ein oberer und ein unterer Strömungskanal zur Strömungsrückführung (S₃, S₄) vorgesehen ist.

3. Kraftstoffeinspritzeinrichtung nach Anspruch 1 oder 2, **dadurch gekennzeichnet, dass** die Kraftstoffrückführung im Injektorgehäuse (3) ausgebildet ist.

4. Kraftstoffeinspritzeinrichtung nach einem der vorhergehenden Ansprüche, **dadurch gekennzeichnet, dass** das Magnetventil (8) unter Ausbildung eines 90° Winkel zum Injektorgehäuse (3) angeordnet ist.

5. Kraftstoffeinspritzeinrichtung nach einem der vorhergehenden Ansprüche, **dadurch gekennzeichnet, dass** eine Leckageleitung (17) des Injektors (3') mit einem Strömungskanal des Magnetventils (8) verbunden ist.
